# EUROPÄISCHE PATENTSCHRIFT

(11) **EP 0 790 790 B1**
(45) Veröffentlichungstag und Bekanntmachung des Hinweises auf die Patenterteilung: **15.09.1999**
(21) Anmeldenummer: 95920042.9
(22) Anmeldetag: 16.05.1995
(51) Int. Cl.: A45D 40/26, A45D 40/00, B05B 11/00, A61M 35/00

(54) **BEHÄLTER FÜR KOSMETIKA**
COSMETICS CONTAINER
RECIPIENT POUR COSMETIQUE

(30) Priorität: 16.05.1994 DE 9407891 U
(43) Veröffentlichungstag der Anmeldung: 27.08.1997
(73) Patentinhaber: RPC Bramlage GmbH, 49393 Lohne (DE)
(72) Erfinder: LANDWEHR, Josef, D-49393 Lohne (DE); KAMEN, Melvin Edwin, Highlands, NJ (US)
(74) Vertreter: Mey, Klaus-Peter, Dr.-Ing. Dipl.-Wirtsch.-Ing.
(86) Internationale Anmeldenummer: EP9501838
(87) Internationale Veröffentlichungsnummer: WO9531121

(56) Entgegenhaltungen:
- EP-A- 0 463 992
- EP-A- 0 524 854
- EP-A- 0 549 050
- DE-A- 2 260 724
- GB-A- 2 083 142
- US-A- 1 919 887
- US-A- 2 715 236
- US-A- 3 160 329
- US-A- 4 887 924

## Beschreibung

Die Erfindung betrifft einen Behälter für Kosmetika, umfassend ein mit einer Kappe abdeckbares, im allgemeinen zylindrisches, ovales oder viereckiges Gehäuse für eine darin geschützt unterbringbare und zum Auftragen auf die Haut ausbringbare kosmetische oder therapeutische Zubereitung.

Auf dem Markt befindliche Behälter für Kosmetika, Lippenstifte, Antitranspirants, Deodorants oder dergleichen enthalten eine Hülse, die im allgemeinen zylindrisch ausgebildet und in einem Gehäuse gehalten ist. Der Inhaltsstoff des Kosmetikbehälters wird meistens durch Schraubbewegung verfügbar gemacht. Bei Lippenstiften ist die Hülse mit formstabilem Inhalt durch Schraubbewegung ein- und ausfahrbar gestaltet. Der formstabile Schminkstift wird üblicherweise aus Wachsen und Ölen mit Zusatz von Mineralfarben oder organischen Farbstoffen, beispielsweise Eosin hergestellt. Der Schminkstift soll die obersten Hautschichten der Lippen ohne gesundheitliche Schädigungen färben und unverwischbar haften. Fallweise werden auch Behälter für Kosmetikae zu therapeutischen Zwecken mit Wirkstoffen versehen, die beispielsweise gegen Sprödwerden der Lippen infolge starker Sonneneinstrahlung etc. Verwendung finden.

Nachteilig ist bei solchen formstabilen Kosmetika, dass sie temperaturempfindlich sind und bei sommerlich-warmen Temperaturen weich werden können, dabei zum Abbrechen neigen oder bei winterlich kalten Temperaturen verhärten und dann beim Auftragen der Zubereitung bzw. Schminke Schwierigkeiten bereiten. Zusätzlich bedeutet die Notwendigkeit, Kosmetika formstabil zu machen, gewisse Einschränkungen hinsichtlich deren Zusammensetzung.

Aus der US-A-1 919 887 ist ein Behälter für eine Spendermasse bekannt, die durch einen federbeaufschlagten Kolben unter einem statischen Druck steht. Eine im Behälter angeordnete Absperrvorrichtung steuert den Austritt der Spendermasse aus einem Austragskanal, wobei oberhalb der Absperrvorrichtung stets Spendermasse im Austrittskanal verbleibt und dort austrocknen kann.

Weiterhin ist aus der EP-A-0 463 992 eine Rasiervorrichtung bekannt, bei der in Kombination mit einer Schneidvorrichtung über ein Applikationsteil eine Spendermasse unmittelbar vor der Rasur auf die Haut aufgetragen werden kann. Hierzu wird mittels einer Handpumpe die Spendermasse über eine kanalförmige Zuleitung auf eine Rolle aufgetragen, die als Applikationsvorrichtung unmittelbar vor der Schneidvorrichtung angeordnet ist. Ein weit unterhalb der Spendermassen-Austrittsöffnung angeordnetes Ventil verhinder ein ungewolltes Austreten der Spendermasse; wegen des großen Abstandes des Ventils zur Austrittsöffnung ist aber auch hier die Gefahr des Austrocknens der Spendermasse in der kanalförmigen Zuleitung gegeben.

In der DE-A-2 260 724 wird eine Vorrichtung zum Aufbringen von Kosmetika beschrieben, mit einem Applikationsende, das aus einem porösen Kissen aus Kunstharzschaum mit offenen Zellen besteht. Die Porengröße des Kissens ist so groß, dass der Benutzer die Spendermasse durch das Kissen drücken kann, wenn er auf das Kissen drückt und dabei aber so klein, dass ein Heraustropfen der Spendermasse aus dem Kissen vermieden wird. Unterhalb des Kissens befindet sich ein mit der Spendermasse gefülltes Reservoir, das über eine kanalförmige Zuleitung von unten mittels eines verschiebbaren Kolbens gefüllt wird. Ein Ventil zur Absperrung der Spendermassenzufuhr fehlt.

Der Erfindung liegt die Aufgabe zugrunde, einen Behälter für Kosmetika anzugeben, durch welchen die vorgenannten Schwierigkeiten überwunden werden und welcher den Inhaltsstoff bzw. die Zubereitung in einer weniger temperaturabhängigen Konsistenz enthält und stets ohne Austrocknung problemlos anwendbar ist.

Die Lösung der Aufgabe gelingt mit einem Behälter für Kosmetika der eingangs genannten Art mit der Erfindung dadurch, dass der Behälter an seinem oberen Ende, dem Applikationsbereich, mit einem flachen Hautkontaktstück aus einem elastischen Thermoplastmaterial ausgebildet ist, das in einer gegenüber der Längsachse des Gehäuses schrägen Ebene angeordnet ist und das tellerförmig rund, tränentropfenförmig oder elliptisch ausgeformt ist und in dem ein Spenderventil zum Öffnen und Schließen des als kanalförmige Zuleitung ausgebildeten Verdrängerkörpers formmäßig so eingepasst ist, dass dessen flacher Ventilteller Teil der Auftragsfläche des Hautkontaktstücks ist und der Ventilteller das Spenderventil am Rand des Hautkontaktstücks unter Rückstellkraft abdichtet.

Durch die erfindungsgemäße Ausbildung des Applikationsbereichs ist die Möglichkeit geschaffen, pastöse bis dickflüssige Spendermassen (Zubereitung) in einem Spender zu bevorraten und unabhängig von Temperatureinflüssen aus dem Spender in gewünscht dosierbarer Menge auf die Auftragsflache des Hautkontaktstücks auszubringen und problemlos auf die Haut aufzutragen.

Um diesen Auftragsvorgang zu erleichtern, sieht eine bevorzugte Ausgestaltung vor, dass das Hautkontaktstück in einer gegenüber der Längsachse des Gehäuses schrägen Ebene angeordnet ist. Durch die weitere Maßnahme der Erfindung, den Ventilteller des Spenderventils unmittelbar in das Hautkontaktstück zu integrieren, kann keine Spendermasse unerwünscht austrocknen.

Weitere zweckmäßige Ausgestaltungen sind entsprechend den Unteransprüchen vorgesehen.

Die Erfindung wird in schematischen Zeichnungen in einer bevorzugten Ausführungsform als Lippenstift gezeigt, wobei aus den Zeichnungen weitere vorteilhafte Einzelheiten der Erfindung entnehmbar sind.

Es zeigen:
- Fig. 1: einen Längsschnitt durch den Behälter für Kosmetika entlang einer durch die Mittelachse (x-x) geführten Schnittebene,
- Fig. 2: einen Querschnitt des Lippenstifts nach der Schnittebene II-II in Fig. 1,
- Fig. 3: einen Längsschnitt durch eine andere Ausbildungsform des Lippenstiftes.

Der in Figur 1 dargestellte Behälter für Kosmetika, in diesem Fall ein Lippenstift, ist als Spender mit einem Drucktaster (10) ausgebildet und weist austragsseitig ein flaches Hautkontaktstück (31) mit einer Auftragsfläche (32) sowie mit einem tellerförmigen Spenderventil (33) auf.

Zur Erleichterung des Auftrags der Schminke ist das Hautkontaktstück (31) in einer gegenüber der Längsachse (x-x) des Gehäuses (1) schrägen Ebene angeordnet. Dabei weist das Spenderventil (33) ein in der schrägen Ebene angeordnetes Hautkontaktstück (31) aus elastischem Thermoplastmaterial auf, das mit einem flachen Ventilteller (34) unter Rückstellkraft verschließbar ist, wobei der Ventilteller (34) mit einem in der Achse (x-x) des Gehäuses (1) verlaufenden Halterungsorgan (35) ausgebildet und dieses in das austragsseitige Ende des Spenderaufsatzes (30) einklipsbar ist. Hierdurch wird die Montage des Spender-Ventils (33) signifikant vereinfacht. Das Hautkontaktstück (31) kann kreisförmig oder tränentropfenförmig sein oder auch eine andere z.B ellipsenartige Form aufweisen. Infolge der Ausbildung des Ventils (33) mit einem den Rand des Hautkontaktstücks (31) abdichtenden Ventilteller (34) tritt eine erwünscht dosierbar geringe Menge Schminke vom Rand der Auftragsfläche (32) auf diese aus und kann bequem darauf verteilt und auf die Lippen aufgetragen werden.

Eine Ausgestaltung des Behälters für Kosmetika sieht vor, dass dieser einen von unten befüllbaren Vorratsbehälter (40) für die Zubereitung mit einem austragsseitig zentral angeordneten Austragsstutzen (41) aufweist, der mit einer Rückschlag-Ventilklappe (42) in einer dem Austrag entgegengesetzten Richtung verschließbar ist und am unteren, mit einem einklipsbaren Bodenelement (43) verschließbaren Bereich einen Kolben (44) aufnimmt. Der Vorratsbehälter (40) kann im Querschnitt kreisförmig, oval, polygonal oder ähnlich gestaltet sein. Sowohl der Vorratsbehälter (40) als auch das einklipsbare Bodenelement (43) und der im Vorratsbehälter (40) beweglich angeordnete Kolben (44) sind von unkomplizierter Bauart, robust und kompakt und ermöglichen sowohl eine kostengünstige Herstellung und Montage der Teile als auch ein problemloses Füllen des Vorratsbehälters (40). Weiter ermöglicht diese Bauart nach Entleeren seines Inhalts eine Nachfüllung des Vorratsbehälters.

Der Vorratsbehälter (40) weist eine obere peripher abgestufte Schulter (45) auf, die zur Aufnahme eines Spenderaufsatzes (30) dient. Dieser Spenderaufsatz besitzt in seinem zentralen Bereich einen auf den Austragsstutzen (41) des Vorratsbehälters (40) aufsetzbaren elastischen Verdrängerkörper (20), der mit einem seitlich am Spenderaufsatz (30) angeordneten Drucktaster (10) zur Volumenverkleinerung und damit zur teilweisen Verdrängung seines pastösen oder dickflüssigen Inhalts in Richtung des Ventils (33) ausgebildet ist.

Eine Ausgestaltung sieht weiter vor, dass das Halterungsorgan (35) mit einem Durchbrüche im Querschnitt freilassenden Stiel (36) und einem daran angeordneten verdickten unteren Kopfteil (37) zum Einklipsen in den oberen Bereich des Verdrängerkörpers (20) ausgebildet ist. Dabei ist der Verdrängerkörper (20) ein mit Rückstellkraft seiner Form elastisch ausgebildeter Schlauch, der an einer Längsseite an einem Stützelement (29) anliegt und an der entgegengesetzten Längsseite mit dem Drucktaster (10) beaufschlagbar ist. Durch diese Anordnung wird es möglich, wünschenswert kleine und kleinste Portionen der Zubereitung am Spenderventil (33) nach Bedarf dosierbar austreten zu lassen.

Eine weitere Ausgestaltung sieht vor, dass das austragsseitige Ende des Verdrängerkörpers (20) einerseits einen peripheren Stützflansch (21) aufweist, der eine im Spenderaufsatz (30) unterhalb des Hautkontaktstücks (31) ausgebildete Schulter (28) untergreift und andererseits mit einer sich konisch erweiternden zentralen Öffnung (22) ausgebildet ist, die eine innere flache Ringnut (23) zum Einklipsen des am Stiel (36) des Ventiltellers (34) ausgebildeten Kopfteils (37) aufweist.

Nach einer zweckmäßigen Ausgestaltung ist vorgesehen, dass der Drucktaster (10) ein in einer äußeren Ausnehmung (27) des Spenderaufsatzes (30) angeordnetes, in Ruhestellung mit der äußeren Kontur des Spenderaufsatzes (30) allseitig bündig abschließendes Organ mit einem gegen den Verdrängerkörper gerichteten zylinderförmigen Aufsteckstutzen (11) ist und der Verdrängerkörper (20) einen radial zur Mittelachse (x-x) vorstehenden Aufstecknocken (24) aufweist, die miteinander koppelbar ausgebildet sind. Diese Ausbildung ergibt nicht nur eine vorteilhaft unkomplizierte Handhabung des Lippenstiftes, sondern ermöglicht auch eine unkomplizierte und ggf. vollautomatische, kostengünstige Montage.

In zweckmäßiger Ausgestaltung ist weiter vorgesehen, dass der Kopfteil (46) des Kolbens (44) eine der Formgebung der austragsseitigen Verschlusswand (39) des Vorratsbehälters (40) kompatibel angepasste Formgebung mit einem zentralen Stopfen (47) und einem ringförmigen Wulst (48) aufweist. Durch diese Formgebung ist gewährleistet, dass der Lippenstift bzw. dessen Schminkevorrat im Vorratsbehälter (40) praktisch restlos entleert werden kann.

Der Behälter für Kosmetika ist aus verschiedenartigen thermoplastischen Materialien herstellbar, und insbesondere der Verdrängerkörper (20) wie auch das Spenderventil (33) und der Kolben (44) bestehen aus einer Kunststoffqualität, die eine deutlich größere Elastizität aufweist, als die Kunststoffqualität der übrigen Elemente.

Eine andere, insbesondere vereinfachte Ausführungsform des Lippenstiftes zeigt Figur 3. Darin sind zur besseren Übersicht gegenüber der Ausführung nach den Figuren 1 und 2 abgeänderte und/oder unterschiedlich angeordnete Elemente mit durch Beistrich kenntlich gemachten Bezugsziffern bezeichnet. Bei dieser Ausführungsform des als Spender ausgebildeten Lippenstiftes dient der Verdrängerkörper (20') zugleich als Betätigungsorgan, denn er ist durch Anordnung eines Gehäuse-Durchbruchs (3) im Gehäuse (1) des Spenderaufsatzes (30') unmittelbar von Hand ohne Zwischenschaltung einer Drucktaste z.B. mit dem Daumen beaufschlagbar.

Übereinstimmend mit der Ausführung gemäß den Figuren 1 und 2 besitzt der Lippenstift ein flaches Hautkontaktstück (31) mit einer Auftragsfläche (32) sowie einem tellerförmigen Spenderventil (33). Das Spenderventil (33) weist weiterhin ebenfalls einen in der schrägen Ebene gegenüber (x-x) angeordneten flachen Ventilteller (34) im Hautkontaktstück (31) auf, wobei der Ventilteller (34) mit einem etwas außermittig angeordneten Halterungsorgan (35') ausgebildet und dieses mit einem pfeilförmigen Kopf (37') in eine Öffnung (26) eines Stützkörpers (29') einklipsbar von übergreifenden Rändern der Öffnung (26) gehalten ist.

Der Lippenstift weist einen von unten befüllbaren zylinderförmigen Vorratsbehälter (40') mit einer oberen flachen Verschlusswand (38) auf, die einen seitlich versetzten Austragsstutzen (41') aufweist. Auf der Verschlusswand (38) und eingespannt zwischen dieser und der Schulter (28) des Spenderaufsatzes (30') befindet sich der Stützkörper (29') in seitlicher Anordnung, gegen welchen sich der schlauchförmige Verdrängerkörper (20') in ebenfalls seitlich versetzter Anordnung abstützt. Dadurch liegt der Verdrängerkörper (20') unmittelbar von innen am Gehäuse-Durchbruch (3) an und ist als Betätigungsorgan zum Spenden von Schminke mit der Hand beaufschlagbar.

Eine Vereinfachung der Ausführung des Behälters für Kosmetika wird auch dadurch erreicht, dass der Kolben (44') ein flaches Kopfteil (46') aufweist, welches sich gegen Ende der Entleerung des Vorratsbehälters (40') an die ebenfalls flache Unterseite der oberen Verschlusswand (38) anlegt und infolgedessen eine annähernd restlose Entleerung des Inhalts an Schminkmasse ermöglicht. Die vereinfachte Formgebung von Kolbenkopfteil (46') und Verschlusswand (38) ermöglichen weiterhin die Verwendung einfacher und damit kostengünstiger Herstellungswerkzeuge.

Die seitliche Verlagerung des Verdrängerkörpers (20') hat vorteilhaft zur Folge, dass die Schminke nicht am Stil (36') des Halterungsorgans (35') hindurchgeführt werden muss, sondern frei unterhalb des Ventiltellers (34) in den darunter gebildeten Raum austritt. Dadurch ergibt sich die Möglichkeit, dass der Verdrängerkörper (20') austrittseitig ohne Flansch und in der unkomplizierten Form eines Schlauchstückes ausgebildet sein kann, der oben an der Schulter (28) des Spenderaufsatzes (30') abstützbar ist.

Die bezüglich des Herstellungsmaterials getroffene Auswahl für die Lippenstifte nach den Figuren 1 und 2 gilt auch für den Lippenstift nach Figur 3. Dieser weist im übrigen in Übereinstimmung mit dem Ausführungsbeispiel der Figur 1 eine Schulter (45) zum Aufstecken des Spenderaufsatzes (30') und ein Bodenelement (43) zum unten Abschluss des Vorratsbehälters (40') auf.

## Patentansprüche

1. Behälter für Kosmetika, umfassend ein mit einer Kappe (2) abdeckbares Gehäuse (1) für eine darin geschützt unterbringbare und zum Auftragen auf die Haut ausbringbare kosmetische oder therapeutische Zubereitung, die eine pastöse bis dickflüssige Konsistenz aufweist, wobei der Behälter als Spender ein als Drucktaster zur teilweisen Verdrängung der Zubereitung ausgebildetes Betätigungsorgan und einen Applikationsbereich besitzt, die durch eine Zuleitung unter Zwischenschaltung eines Ventils miteinander verbunden sind, **dadurch gekennzeichnet,** dass der Behälter an seinem oberen Ende, dem Applikationsbereich, mit einem flachen Hautkontaktstück (31) aus einem elastischen Thermoplastmaterial ausgebildet ist, das in einer gegenüber der Längsachse (x-x) des Gehäuses (1) schrägen Ebene angeordnet ist und das tellerförmig rund, tränentropfenförmig oder elliptisch ausgeformt ist und in dem ein Spenderventil (33) zum Öffnen und Schließen des als kanalförmige Zuleitung ausgebildeten Verdrängerkörpers (20, 20') formmäßig so eingepasst ist, dass dessen flacher Ventilteller (34) Teil der Auftragsfläche (32) des Hautkontaktstücks (31) ist und der Ventilteller (34) das Spenderventil (33) am Rand des Hautkontaktstücks (31) unter Rückstellkraft abdichtet.

2. Behälter für Kosmetika nach Anspruch 1, **dadurch gekennzeichnet,** dass der Ventilteller (34) mit einem in der Achse (x-x) des Gehäuses (1) verlaufenden Halterungsorgan (35, 35') ausgebildet und dieses in das austragsseitige Ende des Spenderaufsatzes (30, 30') einklipsbar ist.

3. Behälter für Kosmetika nach Anspruch 1 oder 2, **dadurch gekennzeichnet,** dass das Halterungsorgan (35) des Ventiltellers (34) mit einem Durchbrüche im Querschnitt freilassenden Stiel (36) und einem daran angeordneten verdickten unteren Kopfteil (37) einklipsbar in den oberen Bereich des Verdrän-gerkörpers (20) ausgebildet ist.

4. Behälter für Kosmetika nach Anspruch 1 oder 2, **dadurch gekennzeichnet,** dass das Halterungsorgan (35') des Ventiltellers (34) mit einem pfeilförmigen Kopf (37') ausgebildet ist, der in eine Öffnung (26) eines Stützkörpers (29') einklipsbar ist.

5. Behälter für Kosmetika nach einem oder mehreren der Ansprüche 1 bis 4, **dadurch gekennzeichnet,** dass dieser einen von unten befüllbaren Vorratsbehälter (40) für die Zubereitung mit einem austragsseitig zentral angeordneten Durchtrittsstutzen (41) aufweist, der mit einer Rückschlag-Ventilklappe (42) in einer dem Austrag entgegengesetzten Richtung verschließbar ist und am unteren, mit einem einklipsbaren Bodenelement (43) verschließbaren Bereich einen Kolben (44) aufnimmt, und dass der Vorratsbehälter (40) an einer oberen peripher abgestuften Schulter (45) einen Spenderaufsatz (30) aufnimmt, der in seinem zentralen Bereich einen auf den Austragsstutzen (41) des Vorratsbehälters (40) aufsetzbaren elastischen Verdrängerkörper (20) besitzt, der mit einem seitlich am Spenderaufsatz (30) angeordneten Drucktaster (10) ausgebildet ist.

6. Behälter für Kosmetika nach Anspruch 5, **dadurch gekennzeichnet,** dass der Verdrängerkörper (20) ein mit Rückstellkraft seiner Form elastisch ausgebildeter Schlauch ist, der an einer Längsseite an einem Stützelement (29) anliegt und an der entgegengesetzten Längsseite mit dem Drucktaster (10) beaufschlagbar ist.

7. Behälter für Kosmetika nach Anspruch 5 oder 6, **dadurch gekennzeichnet,** dass das austragsseitige Ende des Verdrängerkörpers (20) einerseits einen peripheren Stützflansch (21) aufweist, der eine im Spenderaufsatz (30) unterhalb des Hautkontaktstücks (31) ausgebildete Schulter (28) untergreift, und andererseits mit einer sich konisch erweiternden zentralen Öffnung (22) ausgebildet ist, die eine innere flache Ringnut (23) zum Einklipsen des am Stiel (36) des Ventiltellers (34) ausgebildeten Kopfteils (37) aufweist.

8. Behälter für Kosmetika nach einem oder mehreren der Ansprüche 5 bis 7, **dadurch gekennzeichnet,** dass der Drucktaster (10) ein in einer äußeren Ausnehmung (27) des Spenderaufsatzes (30) angeordnetes, in Ruhestellung mit der äußeren Kontur des Spenderaufsatzes (30) allseitig bündig abschließendes Organ mit einem gegen den Verdrängerkörper (20) gerichteten zylinderförmigen Aufsteckstutzen (11) ist und der Verdrängerkörper (20) einen radial zur Mittelachse (x-x) vorstehenden Aufstecknocken (24) aufweist, die miteinander koppelbar ausgebildet sind.

9. Behälter für Kosmetika nach einem oder mehreren der Ansprüche 5 bis 8, **dadurch gekennzeichnet,** dass der Kopfteil (46) des Kolbens (44) eine der Formgebung der austragsseitigen Verschlusswand (39) des Vorratsbehälters (40) kompatibel angepasste Formgebung mit einem zentralen Stopfen (47) und einem ringförmigen Wulst (48) aufweist.

10. Behälter für Kosmetika nach einem oder mehreren der Ansprüche 1 bis 9, **dadurch gekennzeichnet,** dass dieser aus thermoplastischen Kunststoffen herstellbar ist und der Verdrängerkörper (20) wie auch das Spenderventil (33) und der Kolben (44) aus einer Kunststoffqualität bestehen, die eine deutlich größere Elastizität aufweist, als die Kunststoffqualität der übrigen Elemente.

11. Behälter für Kosmetika nach Anspruch 4**, dadurch gekenn****zeichnet****,** dass dieser einen Spenderaufsatz (30') mit einem seitlich versetzten Stützkörper (29') und gegenüberliegend mit einem seitlich versetzten Verdrängerkörper (20') aufweist, der innerhalb eines axial-länglichen Gehäuse-Durchbruchs (3) an diesem offen anliegt und an seiner Unterseite auf einen Durchtrittsstutzen (41') des Vorratsbehälters (40') aufsteckbar ist, der die Rückschlagklappe (42) aufweist, und dass der Verdrängerkörper (20') oben an einer Gehäuse-Schulter (28) abstützbar gehalten ist.

12. Behälter für Kosmetika nach Anspruch 11, **dadurch gekennzeichnet,** dass der Stützkörper (29') im Spenderaufsatz (30') zwischen der oberen Verschlusswand (38) des Vorratsbehälters (40') und der Schulter (28) gehalten ist und an seiner Oberseite eine Öffnung (26) für den einklipsbaren Kopf (37') des Halterungsorgans (35') aufweist.

## Claims

1. A cosmetics container comprising a casing (1), which may be covered by a cap (2), for a cosmetic or therapeutic preparation of pasty to viscous consistency which can be accommodated in a protected manner therein and discharged for application to the skin, herein the casing as a dispenser has an operating member in the form of a push button for partially displacing the preparation, and an application region, the operating member and application region being linked by a feeder with a valve interposed, **characterised in that** the container is constructed with a flat skin-contact piece (31) made of a resilient thermoplastic material at its upper end, the application region, which piece (31) is arranged in a plane inclined to the longitudinal axis (x-x) of the casing (1) and is of a round plate-like tear-drop or elliptical shape, and wherein a dispensing valve (33) for opening and closing the displacement member (20, 20') in the form of a channel-like feeder is adapted, in respect of shape, so that its flat valve disc (34) is part of the application surface (32) of the skin contact piece (31) and the valve disc (34) seals the dispensing valve (33) at the edge of the skin contact piece (31) with a restoring force.

2. A cosmetics container according to claim 1, **characterised in that** the valve disc (34) is constructed with a holding member (35, 35') extending along the axis (x-x) of the casing (1), and the holding member may be clipped into the discharge end of the dispenser fitting (30, 30').

3. A cosmetics container according to claim 1 or 2, **characterised in that** the holding member (35) of the valve disc (34) may be clipped into the upper part of the displacement member (20) by means of a stem (36) with exposed apertures in cross-section and a thickened lower head member (37) arranged thereon.

4. A cosmetics container according to claim 1 or 2, **characterised in that** the holding member (35') of the valve disc (34) has an arrow-shaped head (37') which may be clipped into an opening (26) in a supporting member (29').

5. A cosmetics container according to one or more of claims 1 to 4, **characterised in that** it has a storage vessel (40) for the preparation, fillable from below, with a passage-forming member (41) arranged centrally at the discharge side, which member can be closed by a non-return valve (42) in a direction opposite the discharge direction, and which contains a piston (44) in the lower region which can be closed by a clip-in base member (43), and that the storage vessel (40) supports a dispenser fitting (30) on an upper shoulder (45), stepped at the periphery, the fitting (30) having a resilient displacement member (20) in its central region, which may be placed on the discharge member (41) of the supply vessel (40) and which is constructed with a push button (10) arranged laterally on the dispenser fitting (30).

6. A cosmetics container according to claim 5, **characterised in that** the displacement member (20) is a tube of resilient construction with a force restoring its shape, one longitudinal side of which tube is in contact with a supporting element (29) and the opposing longitudinal side of which may be acted on by the push button (10).

7. A cosmetics container according to claim 5 or 6, **characterised in that** the discharge end of the displacement member (20) firstly has a peripheral supporting flange (21) which engages under a shoulder (28) formed in the dispenser fitting (30) below the skin-contact piece (31), and secondly contains a conically extending central aperture (22) which has an internal, flat, annular groove (23) for clipping in the head member (37) formed on the stem (36) of the valve disc (34).

8. A cosmetics container according to one or more of claims 5 to 7, **characterised in that** the push button (10) is a member which is arranged in an external recess (27) of the dispenser fitting (30) and which ends flush with the external profile of the fitting (30) on all sides in the rest position, having a cylindrical attachable sleeve (11) directed towards the displacement member (20), and the displacement member (20) has an attachable cam (24) projecting radially to the central axis (x-x), these being constructed to be coupled together.

9. A cosmetics container according to one or more of claims 5 to 8, **characterised in that** the head member (46) of the piston (44) has a shape which compatibly matches that of the sealing wall (39) at the discharge side of the storage vessel (40), with a central plug (47) and an annular bead (48).

10. A cosmetics container according to one or more of claims 1 to 9, **characterised in that** it may be produced from thermoplastic synthetic materials and the displacement member (20), like the dispensing valve (33) and piston (44), is made of a grade of plastic which has distinctly greater resilience than the plastic grade of the other members.

11. A cosmetics container according to claim 4, **characterised in that** it has a dispenser fitting (30') with a laterally offset supporting member (29') and with a laterally offset displacement member (20') opposite it, which displacement member is inside and in open contact with an axially elongated aperture (3) in the casing and can be fitted at its underside onto a passage-forming member (41') of the storage vessel (40') provided with the non-return valve (42), and that the displacement member (20') is held at the top so that it can bear on a shoulder (28) of the casing.

12. A cosmetics container according to claim 11, **characterised in that** the supporting member (29') is held in the dispenser fitting (30') between the upper sealing wall (38) of the storage vessel (40') and the shoulder (28), and has an opening (26) in its top for the clip-on head (37') of the holding member (35').

## Revendications

1. Récipient pour cosmétique, comportant un boîtier (1) qui peut être recouvert par un capot (2) et dans lequel peut être introduite et protégée, puis extraite pour application sur la peau, une préparation cosmétique ou thérapeutique présentant une consistance pâteuse à liquide, le récipient en tant que distributeur, possédant un organe d'actionnement sous la forme d'un bouton-poussoir pour comprimer partiellement la préparation et également une zone d'application, avec liaison par une conduite dans laquelle est intercalée une soupape,
caractérisé en ce qu'
à son extrémité supérieure, la zone d'application est constituée par une pièce plate (31) de contact avec la peau, faite d'un matériau thermoplastique élastique disposé dans un plan incliné par rapport à l'axe longitudinal (x-x) du boîtier, ce matériau étant moulé en forme de disque rond, de larme ou d'ellipse et contenant une soupape distributrice 33 ouvrant ou fermant le corps compressible (20, 20') réalisé en une conduite sous forme d'un canal, la forme de la soupape étant adaptée de manière que son disque plat (34) est une partie de la surface de distribution (32) de la pièce de contact avec la peau (31) et obture avec étanchéité sous l'action d'une force de rappel, la soupape distributrice le long du bord de la pièce de contact (31).

2. Récipient selon la revendication 1,
caractérisé en ce que
le disque de soupape (34) comporte un organe de maintien (35, 35') disposé selon l'axe (x-x) du boîtier et qui peut être clipsé dans l'extrémité côté sortie, du chapeau distributeur (30, 30').

3. Récipient selon les revendications 1 ou 2,
caractérisé en ce que
l'organe de maintien (35) du disque de soupape (34) comprend une tige (36) dont la section présente des passages libres et qui comporte en bas une partie épaissie formant une tête (37) qui peut être clipsée dans la partie supérieure du corps compressible (20).

4. Récipient selon les revendication 1 ou 2,
caractérisé en ce que
l'organe de maintien (35') du disque de soupape (34) comporte une tête (37') en forme de flèche qui peut être clipsée dans une ouverture (26) d'un corps de soutien (29').

5. Récipient selon une ou plusieurs des revendications 1 à 4,
caractérisé en ce qu'
il comprend un réservoir d'alimentation (40) qui peut être rempli de la préparation par le bas et dispose, côté sortie, d'une tubulure centrale d'application (41) qu'un clapet de soupape (42) à rappel peut obturer dans le sens opposé à la sortie vers l'application, tandis que la partie inférieure du réservoir qui peut être fermée par un élément de fond (43) clipsable, contient un piston (44), le réservoir d'alimentation (40) comportant en haut, un décrochement périphérique formant un épaulement (45) sur lequel est placé un chapeau distributeur (30) possédant dans sa partie centrale un corps compressible élastique (20) qui peut être monté sur la tubulure de sortie (41) du réservoir (40) et qui est équipé d'un bouton-poussoir (10) situé sur le côté du chapeau distributeur (30).

6. Récipient selon la revendication 5,
caractérisé en ce que
le corps compressible (20) est un tuyau élastique doté par sa forme d'une force de rappel et qui est appliqué par un côté longitudinal sur un élément d'appui (22) tandis qu'il peut, sur le côté longitudinal opposé, être soumis à l'action d'un bouton-poussoir.

7. Récipient selon la revendication 5 ou 6,
caractérisé en ce que
l'extrémité, côté sortie, du corps compressible (20) comporte d'une part un flanc périphérique d'appui (21) venant en prise sous un épaulement (28) du chapeau distributeur, situé en dessous de la pièce de contact avec la peau (31), d'autre part, une ouverture centrale conique (22) dont la paroi interne est creusée d'une rainure annulaire (23) pour y clipser la tête (37) formée sur la tige (36) du disque de soupape (34).

8. Récipient selon une ou plusieurs des revendications 5 à 7,
caractérisé en ce que
le bouton-poussoir (10) est logé dans un évidement externe (27) du chapeau d'application (30) qu'il obture lorsqu' il est en position de repos, en étant aligné de tous côtés avec la surface externe du chapeau d'application, le bouton-poussoir portant une tubulure cylindrique d'emmanchement (11) dirigée vers le corps compressible qui lui même porte un téton d'emmanchement (24) faisant saillie radialement par rapport à l'axe central (x-x), les éléments (11) et (24) étant accouplables.

9. Récipient selon une ou plusieurs des revendications 1 à 9,
caractérisé en ce que
la tête (46) du piston (44) a une forme qui est adaptée à celle de la paroi de fermeture (39), côté sortie du réservoir d'alimentation (40) et qui comporte un bouchon central (47) et un bourrelet annulaire (48).

10. Récipient selon une ou plusieurs des revendication 1 à 9,
caractérisé en ce qu'
il peut être réalisé en différents matériaux thermoplastiques et en particulier le corps compressible (20), mais aussi la soupape d'application (33) et le piston (44) sont faits d'une matière plastique présentant une élasticité beaucoup plus élevée que celle de la matière plastique utilisée pour réaliser les autres éléments.

11. Récipient selon la revendication 4,
caractérisé en ce qu'
il comporte un chapeau distributeur (30') contenant un corps d'appui (29') décalé latéralement auquel fait face un corps compressible (20') décalé latéralement et qui apparaît ouvertement à l'intérieur d'une ouverture longitudinale axiale (3) du boîtier tandis que par sa face inférieure, il peut être emmanché sur une tubulure de sortie (41') du réservoir d'alimentation (40'), équipée d'un clapet antiretour (42), le corps compressible (20') étant maintenu, en haut, en appui sur un épaulement (28) du boîtier.

12. Récipient selon la revendication 1,
caractérisé en ce que
le corps d'appui (29') est maintenu dans le chapeau distributeur (30') entre la paroi supérieure de fermeture (38) du réservoir d'alimentation (40') et l'épaulement (28), tandis que sa face supérieure est percée d'une ouverture (28) destinée à recevoir la tête clipsable (37') de l'organe de maintien (35').
